# EUROPÄISCHE PATENTSCHRIFT

(11) **EP 0 949 049 B1**
(45) Veröffentlichungstag und Bekanntmachung des Hinweises auf die Patenterteilung: **06.07.2005**
(21) Anmeldenummer: 99104956.0
(22) Anmeldetag: 12.03.1999
(51) Int. Cl.: B27D 3/02, B30B 7/02

(54) **Mehrkammerpresse**
Multi-platen press
Presse à plateaux multiples

(30) Priorität: 09.04.1998 DE 19816073
(43) Veröffentlichungstag der Anmeldung: 13.10.1999
(73) Patentinhaber: Robert Bürkle GmbH, 72250 Freudenstadt (DE)
(72) Erfinder: Mansuroglu,Mehmet Ali, 59239 Wadersloh (DE)
(74) Vertreter: Albrecht, Rainer Harald, Dr.-Ing.

(56) Entgegenhaltungen:
- EP-A- 0 384 958
- EP-A- 0 638 400
- DE-A- 19 517 864
- DE-U- 8 806 883
- US-A- 5 327 824

## Beschreibung

Die Erfindung betrifft eine Mehrkammerpresse, insbesondere zum Heißverpressen von plattenförmigen Werkstücken aus Holz oder Holzwerkstoff mit beleimten Folien, Furnierschichten und dergleichen, mit
Pressengestell,
einem im Pressengestell fest angeordneten Pressentisch,
vertikal beweglichen Pressplatten oberhalb und unterhalb des Pressentisches,
Zylinder/Kolbenanordnungen für die Verstellbewegung der Pressplatten und
mechanischer Gleichlaufeinrichtung für die Vertikalführung der beweglichen Pressplatten,
wobei oberhalb und unterhalb des Pressentisches jeweils eine Gruppe aus mehreren Zylinder/Kolbenanordnungen am Pressengestell oder am Pressentisch maschinenfest abgestützt und an eine Pressplatte angeschlossen ist, wobei oberhalb und/oder unterhalb des festen Pressentisches eine Pressplattenanordnungen aus mindestens zwei beweglichen, übereinander angeordneten Pressplatten vorgesehen ist, wobei der feste Pressentisch mit der benachbarten Pressplatte eine erste Presskammer begrenzt, die beiden beweglichen Pressplatten eine zweite Presskammer bilden und das Öffnen und Schließen der Presskammern der Pressplattenanordnung im Wechsel erfolgt, wobei die beweglichen Pressplatten der Pressplattenanordnung durch eine Gruppe aus mehreren parallel geschalteten Zylinder/Kolbenanordnungen miteinander verbunden sind. Der Pressentisch sowie die Pressplatten können beheizbar ausgeführt sein. Innerhalb der Presskammern können femer etagenbildende Einlagen angeordnet sein, die vorzugsweise beheizt und mit Förderbändern versehen sind.

Aus der DE 195 17 864 A1 ist eine Mehrkammerpresse der eingangs beschriebenen Art bekannt, bei der an dem Pressengestell aus vertikalen Säulen Tische wahlweise entweder als feststehende Presstische festlegbar oder als bewegliche Hubtische führbar sind und bei der sich zwischen zwei solcher Tische jeweils eine Druckkammer oder ein Druckraum befindet. Die Tische können folglich entweder als feststehende Presstische oder als bewegliche Hubtische verwendet werden, wobei der Unterschied lediglich darin besteht, dass im ersten Fall der Tisch an den Säulen festgelegt wird und im zweiten Fall an den Säulen geführt ist. Dazu haben die Tische an ihren längeren Rechteckseiten außenseitig angeordnete Lagerschalen oder -hülsen, die entweder bei Einsatz des betreffenden Tisches als höhenverfahrbarer Hubtisch die Funktion von Gleithülsen haben oder die bei Verwendung des betreffenden Tisches als feststehender Presstisch als Befestigungselement dienen. Die Lagerschalen oder -hülsen haben zumindest dann, wenn sie die Funktion von Gleithülsen eines Hubtisches haben eine solch ausreichende Länge, dass der Hubtisch verkantungsfrei an den Säulen geführt werden soll, so dass sonstige Gleichlaufsysteme entfallen sollen.

Bei der aus der DE-U 88 06 883 bekannten Mehrkammerpresse ist oberhalb und unterhalb des Pressentisches jeweils eine vertikal bewegliche Pressplatte vorgesehen, die mit dem Pressentisch eine Presskammer bildet. Die Zylinder/Kolbenanordnungen sind an Quertraversen des Pressengestells abgestützt und schließen an die Außenflächen der beiden Pressplatten an.

Ein ordnungsgemäßer Betrieb setzt eine exakte parallele Ausrichtung der Pressplatten zum Pressentisch während des gesamten Pressvorganges voraus. Die Pressplatten dürfen sich an dem Pressgut nicht schrägstellen oder verkanten. Um eine parallele Ausrichtung der Pressplatten zum Pressentisch zu gewährleisten, werden in der Praxis mechanische Gleichlaufeinrichtungen eingesetzt. Es handelt sich um mechanische Führungen, die ein Kippen bzw. eine Schrägstellung der Pressplatten beim Öffnen und Schließen der Presskammern verhindern.

Aus EP-B 0 384 958 ist eine Mehrkammerpresse mit mehreren beweglichen Pressplatten und Zylinder/Kolbenanordnungen bekannt, wobei die Zylinder/Kolbenanordnungen jeweils zwei bewegliche Pressplatten miteinander verbinden. Durch die Zylinderkolbenanordnungen sind die beweglichen Pressplatten miteinander verkettet. Nach diesem Prinzip können mehr als zwei Presskammern übereinander angeordnet werden. Unbefriedigend ist die Vertikalführung der Pressplatten, da mechanische Gleichlaufvorrichtungen aus Platzgründen nicht vorgesehen werden können.

Der Erfindung liegt die Aufgabe zugrunde, eine Mehrkammerpresse anzugeben, die mit einer mechanischen Gleichlaufeinrichtung für die Vertikalführung der beweglichen Pressplatten ausgerüstet ist und mehr als zwei Presskammern aufweist.

Bei einer Mehrkammerpresse des eingangs beschriebenen Aufbaus wird die Aufgabe erfindungsgemäß dadurch gelöst, dass die Gleichlaufeinrichtung für die Vertikalführung der Pressplattenanordnung nur an die vom festen Pressentisch abgewandte äußere Pressplatte angeschlossen ist und dass die Gleichlaufeinrichtung Zahnräder aufweist, die mit Abstand voneinander an der Außenseite der äußeren Pressplatte gelagert sind, durch Wellen starr gekoppelt sind und auf vertikalen Führungszahnstangen abrollen. Außerdem schließt an die Pressplattenanordnung eine Gruppe von Zylinder/Kolbenanordnungen an, die maschinenfest am Pressentisch oder am Pressengestellt abgestützt sind. Vorzugsweise arbeiten die maschinenfest abgestützten Zylinder/Kolbenanordnungen auf die Pressplatte, die dem festen Pressentisch benachbart ist. Die Erfindung beruht auf der Überlegung, dass eine einzige, an die äußere Pressplatte der Pressplattenanordnungen angeschlossene Gleichlaufeinrichtung ausreicht, um eine ordnungsgemäße Vertikalführung der Pressplattenanordnung sicherzustellen, wenn die Presskammern der Pressplattenanordnung im Wechseltakt geöffnet und geschlossen werden. Ist die zwischen den beweglichen Pressplatten gebildete Presskammer geschlossen, so bilden die unter Zwischenschaltung des Pressgute gegeneinander verspannten Pressplatten eine Funktionseinheit, deren ordnungsgemäße parallele Ausrichtung zum Pressentisch durch die Gleichlaufeinrichtung sichergestellt ist. Ist die an den festen Pressentisch anschließende erste Presskammer geschlossen, so bildet die gegen den Pressentisch unter Zwischenschaltung des Pressgutes verspannte Pressplatte eine Funktionseinheit mit dem Pressentisch. Die der äußeren Pressplatte zugeordnete Gleichlaufeinrichtung gewährleistet eine parallele Ausrichtung der äußeren Pressplatte beim Öffnen und Schließen der zwischen den beiden Pressplatten gebildeten Presskammer.

Zweckmäßig sind die Zahnräder an den Enden von zwei parallelen, an der Außenseite der Pressplatte gelagerten Ritzelwellen angeordnet, wobei die Ritzelwellen über Kegelradanordnungen und eine Kupplungswelle miteinander verbunden sind.

Die mechanische Gleichlaufeinrichtung ist so dimensioniert, dass beim Pressvorgang auftretende ungleichmäßige Druckverteilungen kompensierend aufgenommen werden können. Gelangt ein Fremdkörper in die Presskammer, so besteht die Gefahr einer Überlastung und Beschädigung der Gleichlaufeinrichtung. Zweckmäßig ist daher eine Notabschaltung, wenn sich trotz der Gleichlaufeinrichtung eine Schräglage der Pressplatte während des Stellhubes einstellt. Eine Notabschaltung kann eingerichtet werden, wenn die Wellenlager der Gleichlaufeinrichtung mit einem geteilten Stehlagergehäuse ausgebildet werden, wobei eine untere Gehäusehälfte des Stehlagergehäuses an der Pressplatte befestigt ist und die obere Gehäusehälfte des Stehlagergehäuses gegen eine vorgespannte Federanordnung vertikal beweglich an der unteren Gehäusehälfte abgestützt ist. Stellt sich, z. B. aufgrund eines in die Pressenkammer gelangten Fremdkörpers, eine Schräglage der Preßplatte ein, so werden auf die Stehlagergehäuse Kräfte wirksam, wobei sich die Gehäusehälften einer oder mehrerer Wellenlager gegen die zugeordnete vorgespannte Federanordnung bewegen. An die obere Gehäusehälfte der Wellenlager ist eine Schalteinrichtung angeschlossen, die bei einer Vertikalbewegung der oberen Gehäusehälfte ein Stoppsignal für den sofortigen Stopp der Preßplatten-Stellbewegung abgibt.

Zweckmäßig weist die Gleichlaufeinrichtung ferner Führungsrollen auf, die unter einem rechten Winkel zu den Zahnrädern ausgerichtet sind und auf ebenen Führungsbahnen abrollen.

In weiterer Ausgestaltung lehrt die Erfindung, daß das Pressengestell Standsäulen aufweist, die an den Längsseiten des Pressentisches angeordnet und mit diesem verschraubt oder verschweißt sind, und daß die maschinenfest abgestützten Zylinder/Kolbenanordnungen einerseits an eine Standsäule und andererseits an die zugeordnete Preßplatte angeschlossen sind. Bei dieser Ausführung resultiert ein besonders kompakter Aufbau der Mehretagenpresse.

Im folgenden wird die Erfindung anhand einer lediglich ein Ausführungsbeispiel darstellenden Zeichnung erläutert. Es zeigen in schematischer Darstellung
- Fig. 1: die Seitenansicht einer Mehretagenpresse,
- Fig. 2: eine Draufsicht auf die in Fig. 1 dargestellte Mehretagenpresse,
- Fig. 3: in vergrößerter Darstellung den Ausschnitt Z aus Fig. 2,
- Fig. 4: die Ansicht X aus Fig. 3.

Die in den Figuren dargestellte Mehrkammerpresse ist zum Heißverpressen von plattenförmigen Werkstücken aus Holz oder Holzwerkstoff mit beleimten Folien, Furnierschichten und dergleichen bestimmt. Zum grundsätzlichen Aufbau der Presse gehören ein Pressengestell 1, ein im Pressengestell 1 fest angeordneter Pressentisch 2, vertikal bewegliche Preßplatten 3, 3', 3" unterhalb und oberhalb des Pressentisches 2, Zylinder/Kolbenanordnungen 4, 4' für die Verstellbewegung der Preßplatten 3, 3', 3" und mechanische Gleichlaufeinrichtungen 5 für die Vertikalführung der beweglichen Preßplatten 3, 3', 3". Oberhalb und unterhalb des festen Pressentisches 2 ist jeweils eine Gruppe aus mehreren Zylinder/Kolbenanordnungen 4 am Pressengestell 1 maschinenfest abgestützt und an eine Preßplatte 3', 3" angeschlossen.

Unterhalb des festen Pressentisches 2 ist eine Preßplattenanordnung 6 aus zwei beweglichen, übereinander angeordneten Preßplatten 3, 3' vorgesehen, wobei der feste Pressentisch 2 mit der benachbarten Preßplatte 3' eine erste Preßkammer 7a begrenzt und die beiden beweglichen Preßplatten 3, 3' eine zweite Preßkammer 7b bilden. Die beiden Preßkammern 7a, 7b der Preßplattenanordnung 6 werden im Wechsel geöffnet und geschlossen. Insbesondere der Fig. 1 entnimmt man, daß die beiden Preßplatten 3, 3' der Preßplattenanordnung 6 durch eine Gruppe aus mehreren parallel geschalteten Zylinder/Kolbenanordnungen 4' miteinander verbunden sind und daß die maschinenfest abgestützten Zylinder/Kolbenanordnungen 4 auf die Preßplatte 3' arbeiten, die dem festen Pressentisch 2 benachbart ist.

An der Außenseite sowohl der obersten Preßplatte 3'' als auch der untersten Preßplatte 3 der Mehrkammerpresse ist eine mechanische Gleichlaufeinrichtung 5 angeordnet, die beim Preßvorgang eine parallele Ausrichtung der beweglichen Preßplatten 3, 3', 3" zum Pressentisch 2 gewährleisten. Der konstruktive Aufbau der Gleichlaufeinrichtung 5 wird aus Fig. 2 deutlich. Die Gleichlaufeinrichtung 5 weist Zahnräder 8 auf, die mit Abstand voneinander an der Außenseite der beweglichen Preßplatte 3, 3'' gelagert sind, durch Wellen 9, 10 starr gekoppelt sind und auf vertikalen Führungszahnstangen 11 abrollen. Die Zahnräder 8 sind an den Ecken von zwei parallelen, an der Außenseite der beweglichen Preßplatte 3, 3" gelagerten Ritzelwellen 9 angeordnet. Die Ritzelwellen 9 sind über Kegelradanordnungen 12 und eine Kupplungswelle 10 miteinander verbunden. Die auf den Zahnstangen 11 abrollenden Zahnräder 8 führen die Preßplatten in Längsrichtung der Mehrkammerpresse und verhindern Kippbewegungen der Preßplatte während des Preßvorgangs. Zur Führung in Querrichtung sind Führungsrollen 13 vorgesehen, die unter einem rechten Winkel zu den Zahnrädern 8 ausgerichtet sind und auf ebenen Führungsbahnen 14, im Ausführungsbeispiel an Seitenflächen der Zahnstangen, abrollen (Fig. 2 und 3).

Der Fig. 4 entnimmt man, daß die Wellenlager 15 der Gleichlaufeinrichtung 5 mit einem geteilten Stehlagergehäuse 16a, 16b ausgebildet sind. Die untere Gehäusehälfte 16a des Stehlagergehäuses ist an der Preßplatte 3 bzw. 3" befestigt. Die obere Gehäusehälfte 16b des Stehlagergehäuses ist gegen eine vorgespannte Federanordnung 17 vertikal beweglich an der unteren Gehäusehälfte 16a abgestützt. An die obere Gehäusehälfte 16b ist eine Schalteinrichtung 18 bestehend aus einer Schaltfahne 19, einem Kipphebel 20 sowie einem Schalter 21 angeschlossen, die bei einer Vertikalbewegung der oberen Gehäusehälfte 16b ein Stoppsignal für den sofortigen Stopp der Preßplatten-Stellbewegung abgibt. Die Schalteinrichtung 18 verhindert eine Beschädigung der Gleichlaufeinrichtung, wenn sich während des Verpreßvorganges, z. B. aufgrund eines in die Preßkammer gelangten Fremdkörpers, die bewegliche Preßplatte schiefstellt und die auftretenden Kräfte nicht mehr von der Gleichlaufeinrichtung 5 kompensiert werden können.

Aus der Fig. 1 wird deutlich, daß den beiden Preßplatten 3, 3' der unterhalb des Pressentisches 2 vorgesehenen Preßplattenanordnung 6 nur eine einzige Gleichlaufeinrichtung 5 zugeordnet ist, die an die vom festen Pressentisch 2 abgewandte äußere Preßplatte 3 angeschlossen ist. Eine einzige Gleichlaufeinrichtung 5 ist ausreichend, wenn die beiden Preßkammern 3, 3' der Preßplattenanordnung 6 im Wechseltakt betrieben werden. Sind die beiden beweglichen Preßplatten 3, 3' unter Zwischenschaltung des Preßgutes gegeneinander verspannt, so bilden diese beiden Preßplatten eine Funktionseinheit, deren horizontale Ausrichtung beim Preßvorgang durch die unterseitige Gleichlaufeinrichtung 5 gesteuert wird. Folglich kann die zwischen dem festen Pressentisch 2 und der benachbarten Preßplatte 3' gebildete erste Preßkammer 7a ordnungsgemäß geöffnet und geschlossen werden. Wenn die erste Preßkammer 7a geschlossen ist, bildet die mit dem Pressentisch 2 unter Zwischenschaltung von Preßgut verspannte Preßplatte 3' mit dem Pressentisch 2 eine Funktionseinheit. Jetzt kann die äußere Preßplatte 3 geöffnet und der Preßvorgang unter der Wirkung der Gleichlaufeinrichtung 5 in der zweiten Preßkammer 7b vorgenommen werden. Erfindungsgemäß wird die Gleichlaufeinrichtung 5 genutzt für die Bewegung der äußeren Preßplatte 3 alleine und für die Bewegung der beiden Preßplatten 3, 3' der Preßplattenanordnung 6 im Paket.

Im Rahmen der Erfindung liegt es, auch oberhalb des festen Pressentisches 2 eine Preßplattenanordnung 6 aus zwei beweglichen, durch Zylinder/Kolbenanordnungen verkettete Preßplatten und mit einer einzigen Gleichlaufeinrichtung 5 an der oberen Preßplatte vorzusehen. Möglich ist es ferner, unterhalb und/oder oberhalb des festen Pressentisches 2 Preßplattenanordnungen 6 mit mehr als zwei beweglichen Preßplatten vorzusehen, wobei die beweglichen Preßplatten in der beschriebenen Weise paarweise durch Zylinder/Kolbenanordnungen 4' paarweise verkettet sind und lediglich die äußere Preßplatte mit einer Gleichlaufeinrichtung 5 ausgerüstet ist. Wesentlich ist dabei, daß die von den Preßplatten der Preßplattenanordnung 6 begrenzten Preßkammern im Wechseltakt geöffnet und geschlossen werden.

Stets darf nur eine einzige Preßkammer geöffnet sein, während alle übrigen Preßkammern der Preßplattenanordnung 6 geschlossen sind.

Es versteht sich, daß der Pressentisch 2 und die beweglichen Preßplatten 3, 3',3" zweckmäßig beheizbar ausgeführt sind. Ferner können in den Preßkammern 7a, 7b etagenbildende Einlagen (nicht dargestellt), ebenfalls beheizt und mit Förderbändern versehen, vorgesehen sein.

Den Fig. 1 und 2 entnimmt man, daß das Pressengestell 1 Standsäulen 22 aufweist, die an den Längsseiten des Pressentisches 2 angeordnet und mit diesem verschraubt oder verschweißt sind. Die maschinenfest abgestützten Zylinder/Kolbenanordnungen 4 sind einerseits an eine Standsäule 22 und andererseits an die zugeordnete Preßplatte 3', 3" angeschlossen. Bei dieser Ausführung der Erfindung entfallen untere und obere Quertraversen, welche die Bauhöhe der Mehrkammerpresse vergrößern würden.

## Patentansprüche

1. Mehrkammerpresse, insbesondere zum Heißverpressen von plattenförmigen Werkstücken aus Holz oder Holzwerkstoff mit beleimten Folien, Furnierschichten und dergleichen, mit
Pressengestell,
einem im Pressengestell fest angeordneten Pressentisch,
vertikal beweglichen Pressplatten oberhalb und unterhalb des Pressentisches,
Zylinder/Kolbenanordnungen für die Verstellbewegung der Pressplatten und
mechanischer Gleichlaufeinrichtung für die Vertikalführung der beweglichen Pressplatten,
wobei oberhalb und unterhalb des Pressentisches jeweils eine Gruppe aus mehreren Zylinder/Kolbenanordnungen am Pressengestell oder am Pressentisch maschinenfest abgestützt und an eine Pressplatte angeschlossen ist,
wobei oberhalb und/oder unterhalb des festen Pressentisches eine Pressplattenanordnung (6) aus mindestens zwei beweglichen, übereinander angeordneten Pressenplatten (3, 3') vorgesehen ist, wobei der feste Pressentisch (2) mit der benachbarten Pressplatte (3') eine erste Presskammer (7a) begrenzt, die beiden beweglichen Pressplatten (3, 3') eine zweite Presskammer (7b) bilden und das Öffnen und Schließen der Presskammern (7a, 7b) der Pressplattenanordnung (6) im Wechsel erfolgt,
wobei die beweglichen Pressplatten (3, 3') der Pressplattenanordnung (6) durch eine Gruppe aus mehreren parallel geschalteten Zylinder/Kolbenanordnungen (4') miteinander verbunden sind, **dadurch gekennzeichnet,**
**dass** die Gleichlaufeinrichtung (5) für die Vertikalführung der Pressplattenanordnung (6) nur an die vom festen Pressentisch (2) abgewandte äußere Pressplatte (3) angeschlossen ist und
**dass** die Gleichlaufeinrichtung (5) Zahnräder (8) aufweist, die mit Abstand voneinander an der Außenseite der äußeren Pressplatte (3, 3') gelagert sind, durch Wellen (9, 10) starr gekoppelt sind und auf vertikalen Führungszahnstangen (11) abrollen.

2. Mehrkammerpresse nach Anspruch 1, **dadurch gekennzeichnet, dass** die Zahnräder (8) an den Enden von zwei parallelen, an der Außenseite der äußeren Pressplatte (3, 3") gelagerten Ritzelwellen (9) gelagert sind, wobei die Ritzelwellen (9) über Kegelradanordnungen (12) und eine Kupplungswelle (10) miteinander verbunden sind.

3. Mehrkammerpresse nach Anspruch 1 oder 2, **dadurch gekennzeichnet, dass** die Gleichlaufeinrichtung (5) Wellenlager (15) mit einem geteilten Stehlagergehäuse (16a, 16b) aufweisen, wobei eine untere Gehäusehälfte (16a) des Stehlagergehäuses an der Pressplatte (3, 3") befestigt ist und die obere Gehäusehälfte (16b) des Stehlagergehäuses gegen eine vorgespannte Federanordnung (17) vertikal beweglich an der unteren Gehäusehälfte (16a) abgestützt ist, und dass an die obere Gehäusehälfte (16b) eine Schalteinrichtung (18) angeschlossen ist, die bei einer Vertikalbewegung der oberen Gehäusehälfte (16b) ein Stoppsignal für den sofortigen Stopp der Pressplatten-Stellbewegung abgibt.

4. Mehrkammerpresse nach einem der Ansprüche 1 bis 3, **dadurch gekennzeichnet, dass** die Gleichlaufeinrichtung (5) Führungsrollen (13) aufweist, die unter einem rechten Winkel zu den Zahnrädern (8) ausgerichtet sind und auf ebenen Führungsbahnen (14) abrollen.

5. Mehrkammerpresse nach einem der Ansprüche 1 bis 4, **dadurch gekennzeichnet, dass** das Pressengestell (1) Standsäulen (22) aufweist, die an den Längsseiten des Pressentisches (2) angeordnet und mit diesem verschraubt oder verschweißt sind, und dass die maschinenfest abgestützten Zylinder/Kolbenanordnungen (4) einerseits an eine Standsäule (22) und andererseits an die zugeordnete Pressplatte (3, 3") angeschlossen sind.

6. Mehrkammerpresse nach Anspruch 5, **dadurch gekennzeichnet, dass** die oberhalb und unterhalb des festen Pressentisches (2) angeordneten, maschinenfest abgestützten Zylinder/Kolbenanordnungen (4) jeweils auf die Pressplatte (3, 3") arbeiten, die dem festen Pressentisch (2) benachbart ist.

## Claims

1. A multiple chamber press, particularly for hot-pressing panel-shaped workpieces made from wood or derived timber products with an adhesive films, veneer strips and similar, with
a pressframe,
a bedplate permanently affixed to the pressframe,
vertically movable press plates above and below the bedplate,
cylinder/piston arrangements for the adjusting movement of the press plates and
a mechanical synchronising device for the vertical guidance of the movable press plates,
wherein one group of multiple cylinder/piston arrangements is permanently braced against the machine above the bedplate and a second group is similarly braced below the bedplate at the pressframe or the bedplate, and each is connected to a press plate,
wherein a press plate assembly (6) including at least two press plates (3, 3') that are movably arranged one above the other is provided above and/or below the fixed bedplate, wherein the fixed bedplate (2) defines a first press chamber (7a) with the adjacent press plate (3'), the two movable press plates (3, 3') form a second press chamber (7b) and the press chambers (7a, 7b) of the press plate assembly (6) are opened and closed alternatingly,
wherein the movable press plates (3, 3') of the press plate assembly (6) are attached to one another via a group including a plurality of cylinder/piston arrangements (4') connected in parallel,
**characterised in that**
the synchronising device (5) for vertical guidance of the press plate assembly (6) is only connected to the outer press plate (3) farthest from the fixed bedplate (2) and
the synchronising device (5) has toothed wheels (8) that are supported at a distance from one another on the outer side of the outer press plate (3, 3'), are coupled rigidly via shafts (9, 10), and roll on vertical toothed guidance racks (11).

2. The multiple chamber press as cited in claim 1, **characterised in that** the toothed wheels (8) are supported at the ends of two parallel pinion shafts (9) that are supported on the outer side of the outer press plate (3, 3"), wherein the pinion shafts (9) are connected with one another via bevel gear assemblies (12) and a clutch shaft (10).

3. The multiple chamber press as cited in either of claims 1 or 2, **characterised in that** the synchronising device (5) is equipped with a journal bearing (15) with a split plummer block bearing housing (16a, 16b), wherein a lower housing half (16a) of the plummer block bearing housing is securely attached to the press plate (3, 3") and the upper housing half (16b) of the plummer block bearing housing is braced against the lower housing half (16a) by a pre-biased spring arrangement (17) so as to be vertically movable, and that a switching mechanism (18) is connected to the upper housing half (16b), and emits a stop signal for the immediate stop of the press plate positioning movement in the event of vertical movement.

4. The multiple chamber press as cited in any of claims 1 to 3, **characterised in that** the synchronising device (5) has guide rollers (13) that are aligned at a right angle to the toothed wheels (8) and roll on level guide tracks (14).

5. The multiple chamber press as cited in any of claims 1 to 4, **characterised in that** the press frame (1) has pedestal columns (22) that are arranged on the longitudinal sides of the bedplate (2) and are screwed or welded thereto, and that the cylinder/piston assemblies (4) that are permanently braced against the machine are connected both to a pedestal column (22) and to the assigned press plate (3, 3").

6. The multiple chamber press as cited in claim 5, **characterised in that** the cylinder/piston arrangements (4) that are permanently braced against the machine above and below the bedplate (2) each work towards the press plate (3, 3") that is adjacent the fixed bedplate (2).

## Revendications

1. Presse à plusieurs chambres, notamment pour le pressage à chaud de pièces usinées en forme de plaques, en bois ou en contreplaqué avec des films encollés, des couches de placage et similaire, comportant
un bâti de presse,
une table de pressage disposée fixement dans le bâti de presse,
des plaques de pressage déplaçables verticalement en dessus et en dessous de la table de pressage,
des ensembles cylindre/piston pour le mouvement de réglage des plaques de pressage et
un dispositif de synchronisation mécanique pour le guidage vertical des plaques de pressage mobiles,
dans laquelle en dessus et en dessous de la table de pressage, respectivement un groupe de plusieurs ensembles cylindre/piston est appuyé au bâti de presse ou à la table de pressage de manière fixée à la machine et est raccordé à une plaque de pressage,
dans laquelle en dessus et/ou en dessous de la table de pressage fixe, un ensemble de plaques de pressage (6) constitué d'au moins deux plaques de pressage (3,3') mobiles, disposées l'une sur l'autre est prévu, dans lequel la table de pressage fixe (2) délimite avec la plaque de pressage (3') voisine une première chambre de pressage (7a), les deux plaques de pressage (3,3') mobiles forment une deuxième chambre de pressage (7b) et l'ouverture et la fermeture des chambres de pressage (7a, 7b) de l'ensemble de plaques de pressage (6) se produit en alternance,
dans laquelle les plaques de pressage mobiles (3,3') de l'ensemble de plaques de pressage (6) sont reliées l'une à l'autre par un groupe de plusieurs ensembles cylindre/piston (4) branchés en parallèle,
**caractérisée en ce que**
le dispositif de synchronisation (5) pour le guidage vertical de l'ensemble de plaques de pressage (6) est seulement raccordé à la plaque de pressage (3) extérieure qui se détourne de la table de pressage(2) fixe à l'avant et
le dispositif de synchronisation (5) présente des engrenages (8), qui sont positionnés à distance les uns des autres sur le côté externe de la plaque de pressage extérieure (3,3'), sont couplés solidement par des arbres (9,10) et roulent sur des crémaillères de guidage (11) verticales.

2. Presse à plusieurs chambres selon la revendication 1, **caractérisée en ce que** les engrenages (8) sont positionnés aux extrémités de deux arbres pignon (9) parallèles, positionnés sur le côté externe de la plaque de pressage extérieure (3,3"), moyennant quoi les arbres pignon (9) sont reliés l'uns à l'autre par des ensembles d'engrenages coniques (12) et un arbre d'accouplement (10).

3. Presse à plusieurs chambres selon la revendication 1 ou 2, **caractérisée en ce que** le dispositif de synchronisation (5) présente des paliers d'arbres (15) avec un corps de palier à semelle divisé (16a, 16b), moyennant quoi une moitié de corps inférieure (16a) du corps de palier à semelle est fixée sur la plaque de pressage (3,3") et la moitié de corps supérieure (16b) du corps de palier à semelle est appuyée contre un ensemble de ressorts (17) prétensionné déplaçable verticalement sur la moitié de corps inférieure (16a) et **en ce qu'**un dispositif interrupteur (18) est raccordé à la moitié de corps supérieure (16b), lequel dispositif délivre, lors d'un mouvement vertical de la moitié de corps supérieure (16b), un signal d'arrêt pour l'arrêt immédiat du mouvement de réglage des plaques de pressage.

4. Presse à plusieurs chambres selon une des revendications 1 à 3, **caractérisée en ce que** le dispositif de synchronisation (5) présente des rouleaux de guidage (13), qui sont orientés à un angle droit par rapport aux engrenages (8) et roulent sur des glissières (14) planes.

5. Presse à plusieurs chambres selon une des revendications 1 à 4, **caractérisée en ce que** le bâti de presse (1) présente des colonnes (22), qui sont disposées sur les côtés longitudinaux de la table de pressage (2) et vissées ou soudées à celle-ci et **en ce que** les ensembles cylindre/piston (4) appuyés de manière fixe à la machine sont d'une part raccordés à une colonne (22) et d'autre part à la plaque de pressage (3,3") coordonnée.

6. Presse à plusieurs chambres selon la revendication 5, **caractérisée en ce que** les ensembles cylindre/piston (4) disposés en dessus et en dessous de la table de pressage fixe (2), appuyés de manière fixe à la machine agissent respectivement sur la plaque de pressage (3,3"), qui est contiguë à la table de pressage fixe (2).
